# FASCICULE DE BREVET EUROPEEN

(11) **EP 2 026 682 B1**
(45) Date de publication et mention de la délivrance du brevet: **11.12.2013**
(21) Numéro de dépôt: 07823507.4
(22) Date de dépôt: 08.06.2007
(51) Int. Cl.: A47C 23/06

(54) **DISPOSITIF DE SUSPENSION DE LATTES MONO PIÈCE**
EINTEILIGE LATTENAUFHÄNGUNGSVORRICHTUNG
SINGLE-PIECE SLAT SUSPENSION DEVICE

(30) Priorité: 08.06.2006 FR 0652061
(43) Date de publication de la demande: 25.02.2009
(73) Titulaire: Tournadre SA Standard Gum, 18000 Bourges (FR)
(72) Inventeur: LOBRY, Jacques, 18000 Bourges (FR); LOBRY, Pascal, 18000 Bourges (FR)
(74) Mandataire: Balesta, Pierre
(86) Numéro de dépôt international: PCT/FR2007/051391
(87) Numéro de publication internationale: WO 2008/006988

(56) Documents cités:
- EP-A1- 1 472 957
- WO-A-2006/114555
- WO-A1-02/04192
- DE-U1- 8 905 911
- DE-U1- 9 407 423
- DE-U1- 20 219 405
- ES-A1- 2 171 339
- FR-A- 2 688 668

## Description

La présente invention concerne le domaine de la suspension élastique de lattes d'un sommier à lattes.

Elle concerne plus précisément un dispositif de suspension de lattes de sommier selon le préambule de la revendication 1.

Le document DE 94 07 423 décrit un embout « à l'allemande » qui comporte deux logements pour accueillir, chacun, l'extrémité d'une latte, et deux plots d'ancrage qui sont respectivement retenus par deux tronçons cylindriques faisant saillie sous les deux logements par l'intermédiaire d'éléments d'entretoisement rigides. Cet embout s'avère être trop coûteux de réalisation.

Par ailleurs, on connaît des dispositifs dans lesquels l'embout et le plot d'ancrage constituent deux pièces distinctes réalisées dans des matières de rigidités différentes.

Jusqu'à présent, l'utilisateur final devait donc assembler ensemble l'embout et le plot d'ancrage afin d'obtenir le dispositif de suspension, ce dernier étant ensuite fixé au sommier.

Un inconvénient est que, lors de la fabrication d'un sommier, cette étape d'assemblage de l'embout et du plot d'ancrage est répétée un grand nombre de fois si bien que le temps passé à assembler les embouts et les plots d'ancrage est important et pénalise le rendement de fabrication.

Un autre inconvénient est le mouvement relatif du plot d'ancrage par rapport à la plaque d'appui de l'embout qui rend la phase de fixation au sommier délicate.

Le but de l'invention est de remédier substantiellement à ces inconvénients.

L'invention atteint son but grâce aux caractéristiques de la partie caractérisante de la revendication 1.

Grâce à la présente invention, l'embout et le plot d'ancrage forment une seule pièce comportant deux matières aux rigidités différentes. Le plot d'ancrage est réalisé dans une matière rigide tandis que la plaque d'appui est réalisée dans une matière souple.

L'étape consistant à assembler l'embout et le plot d'ancrage est donc supprimée de telle sorte que le montage du sommier est sensiblement plus rapide en utilisant le dispositif selon la présente invention.

Un autre avantage est que le moulage en une seule pièce permet de s'assurer que le plot d'ancrage est correctement positionné par rapport à la plaque d'appui. On comprend en effet que la fixation au sommier est mauvaise dès lors que le plot d'ancrage n'est pas perpendiculaire à la plaque d'appui.

Selon un premier mode de réalisation avantageux de la présente invention, les logements présentent chacun, deux plus grandes dimensions et la plaque d'appui est sensiblement orthogonale au plan formé par lesdites deux plus grandes dimensions.

Dès lors, on comprend que le plot d'ancrage s'étend sensiblement selon la direction d'insertion de la latte dans le logement.

De manière préférentielle, le plot d'ancrage est disposé sensiblement au milieu de la plaque d'appui considérée selon sa direction longitudinale.

Selon une variante avantageuse, le dispositif comprend deux embouts munis respectivement d'un premier et d'un second plot d'ancrage, lesdits premier et second plots d'ancrage étant reliés ensemble par l'intermédiaire d'une entretoise.

On comprend que cette entretoise permet par conséquent de relier les deux embouts entre eux par l'intermédiaire des plots d'ancrage.

On obtient ainsi facilement un dispositif de suspension formé d'une paire d'embouts munis de plots d'ancrage permettant ainsi une fixation plus rigide des embouts sur le sommier.

De manière préférentielle, l'entretoise est réalisée dans la même matière que les plots d'ancrage, à savoir dans une matière plus rigide que celle de l'embout. Un intérêt est d'avoir une liaison rigide entre les deux embouts.

Selon un second mode de réalisation avantageux de la présente invention, la partie intermédiaire comporte deux éléments de suspension positionnés sur la plaque d'appui et le plot d'ancrage est disposé entre les deux éléments de suspension. Dans les dispositifs déjà connus, le plot d'ancrage n'était pas placé à cet endroit car les deux éléments de suspension gênaient son insertion dans la plaque d'appui.

Grâce à la présente invention, on comprend qu'il est aussi avantageusement possible d'exploiter cette nouvelle position du plot d'ancrage.

Selon une variante du second mode de réalisation, la plaque d'appui présente un premier prolongement s'étendant depuis un premier bord de la partie inférieure et le plot d'ancrage est disposé dans ce premier prolongement.

De manière préférentielle, la plaque d'appui comprend en outre un second prolongement s'étendant depuis un second bord de la partie inférieure opposé au premier bord, le premier prolongement s'étendant dans un plan situé à distance du plan dans lequel s'étend le deuxième prolongement.

Ces premier et second prolongements permettent d'augmenter la surface de la plaque d'appui dans le but d'améliorer la stabilité du dispositif de suspension lorsque ce dernier est fixé au sommier.

Avantageusement, le dispositif selon l'invention comprend deux embouts reliés ensemble par les prolongements de leurs plaques d'appui respectives.

De manière préférentielle, ces plaques d'appui respectives se chevauchent et un plot d'ancrage est disposé sur la zone de chevauchement, c'est-à-dire que ce plot d'ancrage traverse les deux plaques d'appui dans la zone de chevauchement.

On comprend qu'un tel agencement favorise la solidarisation entre les deux embouts.

Avantageusement, le plot d'ancrage comprend une tige d'ancrage ayant la forme d'une queue de sapin.

La tige d'ancrage est la portion du plot d'ancrage qui réalise effectivement la fixation du dispositif de suspension au sommier.

Avantageusement, le plot d'ancrage comprend une tige d'ancrage ayant la forme d'une ogive munie d'un trou débouchant.

Avantageusement, le plot d'ancrage comprend deux bras en « V » élastiquement déformables permettant un ancrage par clipsage.

De manière préférentielle, le plot d'ancrage comprend un corps pourvu d'une tête, le plot d'ancrage étant arrangé de telle sorte que la plaque d'appui est disposée entre la tête et le corps.

On comprend donc que la plaque d'appui vient en butée contre la tête du plot d'ancrage en conséquence de quoi ladite tête participe au blocage axial du plot par rapport à la plaque d'appui.

On comprend donc que grâce à la présente invention, le plot d'ancrage est solidement fixé à la plaque d'appui grâce à la liaison par moulage d'une part, et à la tête du plot en butée contre la plaque d'appui d'autre part.

De manière préférentielle, le plot d'ancrage comporte en outre une gorge disposée entre la tête et le corps.

On comprend que lors du moulage de la plaque d'appui sur le plot d'ancrage, la matière devant constituer la plaque d'appui vient remplir la gorge de telle sorte que la fixation du plot d'ancrage à la plaque d'appui est encore améliorée.

Avantageusement, le plot d'ancrage comprend en outre un trou débouchant disposé entre la tête et le corps, le trou débouchant étant apte à contenir de la matière de l'embout.

On comprend que lors du moulage de la plaque d'appui sur le plot d'ancrage, la matière devant constituer la plaque d'appui vient remplir le trou débouchant.

On comprend que ce trou débouchant permet d'améliorer encore la fixation du plot d'ancrage à la plaque d'appui de l'embout.

L'invention concerne en outre un procédé de fabrication du dispositif selon la présente invention, procédé dans lequel le moulage est réalisé par bi-injection.

L'invention concerne enfin un procédé de fabrication du dispositif selon la présente invention, procédé dans lequel l'embout est surmoulé sur le plot d'ancrage.

De manière préférentielle, les températures de fusion des matières constituant, l'embout et le plot d'ancrage, celle de l'embout étant plus faible.

L'invention sera mieux comprise et ses avantages apparaîtront mieux à la lecture de la description détaillée qui suit, de modes de réalisation indiqués à titre d'exemples non limitatifs. La description se réfère aux dessins annexés sur lesquels :
- la figure **1** représente une vue en perspective du premier mode de réalisation du dispositif de suspension selon la présente invention, comprenant un unique plot d'ancrage ;
- la figure **2** montre une vue de côté en coupe selon un plan II-II représente sur la figure **1** ;
- la figure **3** montre une vue en perspective d'une variante du premier mode de réalisation du dispositif de suspension selon la présente invention, comprenant un unique plot d'ancrage ;
- la figure **4** montre une vue de côté en coupe du dispositif selon la présente invention dans lequel le plot d'ancrage comprend un trou débouchant ;
- la figure **5** est une vue en coupe du dispositif selon le plan V-V représenté sur la figure **4** ;
- la figure **6** est une vue en perspective d'un exemple illustratif d'un dispositif de suspension en dehors de la portée de protection de la présente invention, comprenant une paire de plots d'ancrage, ladite vue montrant les tiges d'ancrage des plots d'ancrage ;
- la figure **7** est une vue en perspective du dispositif de la figure **6** montrant les têtes des plots d'ancrage ;
- la figure **8** montre, en vue de dos, une autre variante du premier mode de réalisation du dispositif de suspension selon la présente invention, dans laquelle le dispositif comprend deux embouts reliés par une entretoise ;
- la figure **9** montre, en vue de face, une autre variante du premier mode de réalisation du dispositif de suspension selon la présente invention, dans laquelle le dispositif comprend deux embouts reliés par une entretoise ;
- la figure **10** est une vue en perspective d'une variante du premier mode de réalisation du dispositif de suspension selon la présente invention, dans laquelle le plot d'ancrage a une tige d'ancrage ayant la forme d'une ogive ;
- la figure **11** est une vue de côté en coupe selon le plan de coupe XI-XI de la figure **10** ;
- la figure **12** est une vue en perspective d'une variante du premier mode de réalisation du dispositif de suspension selon la présente invention, dans laquelle le plot d'ancrage comprend deux pattes élastiquement déformables ayant la forme d'un « V » ;
- la figure **13** est une vue de côté en coupe selon le plan de coupe XII-XIII de la figure **12** ;
- la figure **14** est une vue en perspective d'une variante du premier mode de réalisation du dispositif de suspension selon la présente invention, dans laquelle le plot d'ancrage a une tige d'ancrage ayant la forme d'une queue de sapin à section rectangulaire;
- la figure **15** est une vue de côté en coupe selon le plan de coupe XV-XV de la figure **14** ;
- la figure **16** représente une vue en perspective du second mode de réalisation du dispositif de suspension selon la présente invention, comprenant un unique plot d'ancrage ;
- la figure **17** montre une vue de côté en coupe selon un plan XVII-XVII représenté sur la figure **16** ;
- la figure **18** est une vue en perspective d'un exemple illustratif d'un dispositif de suspension en dehors de la portée de protection de la présente invention, dans lequel deux plots d'ancrage sont disposés dans des prolongements de la plaque d'appui ; et
- la figure **19** est une vue en perspective d'une variante du second mode de réalisation du dispositif de suspension selon la présente invention, dans laquelle deux embouts sont reliés ensemble par l'intermédiaire de deux de leurs prolongements respectifs.

Sur la figure **1**, on a représenté un premier mode de réalisation d'un dispositif de suspension de lattes de sommier **10** selon la présente invention.

Le dispositif **10** comprend un embout **12** présentant une partie supérieure **13** qui comporte deux logements **14**, **16** pour accueillir par leurs ouvertures les extrémités de deux lattes parallèles (non représentées ici), une partie inférieure **18** et une partie intermédiaire **20** reliant la partie inférieure **18** à la partie supérieure **13**.

Comme on le constate plus particulièrement sur les figures **1** et **2**, chacun des logements **14**, **16** présente deux plus grandes dimensions **d1**, **d2** et une plus petite dimension **d3**.

La partie intermédiaire **20** comporte des éléments de suspension constitués par deux manchons **22**, **24** adjacents, présentant une section sensiblement ovale et qui s'étendent selon la direction transversale de l'embout **10**. Par ailleurs, chacun de ces deux manchons **22**, **24** supporte l'un des deux logements **14,16**.

Sur les figures **1** à **19**, on a représenté de manière non limitative un embout comprenant deux logements pour lattes ainsi que deux éléments de suspension, de telle sorte que l'on pourrait prévoir, sans sortir du cadre de la présente invention, un embout ayant un ou plusieurs logements et un ou plusieurs éléments de suspension.

La partie inférieure **18** de l'embout **12** comprend un plateau d'appui **26** portant un plot d'ancrage **28** disposé sensiblement au milieu de la plaque d'appui **26** considérée selon sa direction longitudinale.

Plus précisément et conformément à l'invention, le plot d'ancrage **28** s'étend sensiblement perpendiculairement par rapport à la plaque d'appui tout en traversant celle-ci, comme cela est bien visible sur la figure **2**.

La plaque d'appui **26** est notamment destinée à venir en appui contre un long pan du sommier, grâce à quoi l'embout **10** présente une bonne stabilité lorsqu'il est fixé au sommier.

Dans ce premier mode de réalisation de l'invention, la plaque d'appui s'étend sensiblement orthogonalement par rapport à un plan P défini par les deux plus grandes dimensions **d1** et **d2** des logements **14**,**16**, tout en s'étendant selon la direction longitudinale de l'embout **10**.

Plus précisément, la plaque d'appui **26** forme sensiblement un angle droit avec un plateau **27** s'étendant parallèlement au plan P et soutenant les éléments de suspension **22,24**.

Qui plus est, la plaque d'appui **26** s'étend depuis l'extrémité des manchons **22,24** qui est située du côté des ouvertures des logements.

Comme on le constate sur la figure **2**, le plot d'ancrage **28** comprend une tête **30** et un corps **32**, la plaque d'appui **26** étant disposée entre la tête **30** et le corps **32** de telle sorte que la tête **30** forme un épaulement venant en butée contre une face de la plaque d'appui **26**.

De manière préférentielle mais non nécessairement, une gorge est disposée entre la tête **30** et le corps **32** afin d'améliorer la solidarisation entre la plaque d'appui **26** et le plot d'ancrage **28**

Sur les figures **1** et **2**, le plot d'ancrage **28** comprend de préférence mais non nécessairement une tige d'ancrage **34** ayant la forme d'une queue de sapin, ladite tige d'ancrage étant ici constituée par la portion du corps du plot d'ancrage émergeant de la plaque d'appui.

Conformément à l'invention, le plot d'ancrage **28** est réalisé dans une matière ayant une rigidité supérieure à la matière de la plaque d'appui **26** de l'embout **12**.

On comprend qu'un intérêt de la matière rigide est d'obtenir une fixation solide du dispositif au sommier.

De manière préférentielle mais non nécessairement; la partie intermédiaire est formée dans la même matière que celle de la plaque d'appui si bien que le dispositif selon l'invention offre un amortissement souple tout en pouvant être fermement fixé au sommier.

Par ailleurs, la tête **30** du plot d'ancrage **28** se présente sous la forme d'un disque épais ayant un diamètre supérieur à ce lui du corps **32** de manière que la plaque d'appui **26** soit en butée contre un épaulement de la tête **30** du plot d'ancrage **28**, par quoi on améliore encore la tenue du dispositif de suspension **10** lorsqu'il est fixé au sommier.

La figure **3** représente une variante du premier mode de réalisation du dispositif de suspension selon l'invention dans laquelle, contrairement à l'exemple montré dans les figures **1** et **2**, le corps du plot d'ancrage s'étend dans le sens opposé à celui de l'insertion des lattes dans les logements **14**,**16**. Dans cette variante, la plaque d'appui **26** s'étend depuis l'extrémité des manchons **22**,**24** éloignée des ouvertures des logements.

Dans une autre variante représentée sur les figures **4** et **5**, le plot d'ancrage comprend un trou débouchant **36** disposé entre la tête **30** et le corps **32**. Comme on le voit sur la figure **4**, ce trou débouchant **36** s'étend transversalement par rapport au plot d'ancrage **28**.

De préférence mais non nécessairement, le trou est débouchant à chacune de ses deux extrémités.

On comprend que lors du moulage du dispositif selon l'invention, de la matière de l'embout, encore liquide, remplit le trou débouchant du plot d'ancrage de sorte que l'on améliore encore la solidité de la liaison entre le plot d'ancrage **28** et la plaque d'appui **26**.

Sans sortir du cadre de l'invention, on pourrait prévoir un ou plusieurs trous débouchants s'étendant diamétralement par rapport au plot d'ancrage.

Les figures **6** et **7** montrent un exemple illustratif d'un dispositif de suspension en dehors de la portée de protection de l'invention, lequel dispositif de suspension **10** comprend une paire de plots d'ancrage **28**, **28'**, chacun des plots étant de préférence disposé sous l'un des deux manchons **22**,**24**.

Pour améliorer la rigidité des plots d'ancrage du dispositif, on peut prévoir que les têtes **30**, **30'** des deux plots d'ancrage **28,28'** soient reliées entre elles par une platine **37** formée de préférence dans la même matière que celle des plots d'ancrage **28, 28'**.

De manière préférentielle, la platine **37** s'étend le long de la face de la plaque d'appui **26**.

Les figures **8** et **9** montrent une autre variante du premier mode de réalisation de l'invention dans laquelle le dispositif de suspension **10** comprend deux embouts **12, 12'** conformes à l'invention. Sur l'exemple représenté, les deux embouts **12** et **12'** sont identiques mais on pourrait naturellement prévoir, sans sortir du cadre de l'invention, d'autres configurations d'embouts conformes à l'invention.

Chacun de ces deux embouts **12** et **12'** comprend un unique plot d'ancrage **28**, **28'** pourvu d'une tête **30**,**30'**.

Comme on le voit notamment sur la figure **9**, les deux têtes **30** et **30'** sont reliées par une entretoise **38** formant tige, de telle sorte que les deux embouts **12** et **12'** sont disposés côte à côte tout en étant unis par l'intermédiaire de l'entretoise **38**.

De manière préférentielle, l'entretoise est réalisée dans la même matière rigide que celle des plots d'ancrage **28**, **28'**.

Un intérêt du dispositif représenté sur les figures **8** et **9** est de pouvoir fixer les embouts au sommier deux par deux, accélérant ainsi davantage la fabrication des sommiers.

Sans sortir du cadre de l'invention, on pourrait prévoir un dispositif comprenant plus de deux embouts juxtaposés et reliés par des entretoises afin d'accélérer encore la fabrication des sommiers.

Les figures **10** et **11** montrent une autre variante du premier mode de réalisation de l'invention dans laquelle le plot d'ancrage **40** a une tige d'ancrage **42** ayant la forme d'une ogive ou d'une demi-olive.

Comme on le constate sur la figure **11**, la tige d'ancrage comporte un orifice débouchant transversal **44**.

La tige d'ancrage **42** est prévue pour être introduite dans un trou ménagé dans le long pan du sommier (non représenté ici), le trou présentant un diamètre légèrement plus petit que le plus grand diamètre de la tige d'ancrage **42**.

Lors de l'insertion de la tige d'ancrage dans le trou, ses bords sont pincés l'un vers l'autre par les parois du trou de sorte que la tige s'écrase sur elle-même dans le volume délimité par l'orifice débouchant **44**.

Lorsque la tige est insérée dans le trou, les bords de la tige d'ancrage **42** tendent à reprendre leur forme initiale en raison de l'élasticité du matériau, réalisant ainsi un blocage de la tige d'ancrage **42** dans le trou du long pan.

On peut également prévoir l'introduction d'une clavette (non représentée ici) dans l'orifice débouchant afin de verrouiller la tige d'ancrage **42** dans le long pan.

De manière préférentielle, le plot d'ancrage **40** comprend également une tête **46** ainsi qu'une gorge **48** située entre la tête **46** et le corps constitué par la tige d'ancrage **42** permettant d'améliorer la solidarisation du plot d'ancrage **40** à la plaque d'appui **26**.

Les figures **12** et **13** montrent une autre variante du premier mode de réalisation de l'invention dans laquelle le plot d'ancrage **50** comprend deux bras en « V » **52**, **54** élastiquement déformables permettant un ancrage par clipsage dans une ouverture ménagée dans un long pan (non représenté ici), cette ouverture ayant une longueur légèrement inférieure à la distance séparant les extrémités libres des deux bras **52**, **54** en position non montée.

De manière préférentielle, les extrémités libres des bras **52**,**54** présentent la forme de crochets s'étendant vers l'extérieur du « V ».

On comprend que lors de l'insertion du plot d'ancrage **50** dans l'ouverture ménagée dans le long pan, les deux bras **52**,**54** sont tout d'abord courbés l'un vers l'autre par les bords de l'ouverture puis, lorsque les extrémités libres des bras ont pénétré dans l'ouverture, les bras tendent à reprendre leur forme initiale en s'écartant l'un de l'autre, verrouillant ainsi par clipsage le plot d'ancrage dans l'ouverture grâce aux extrémités présentant la forme de crochets.

Les figures **14** et **15** montrent une autre variante du premier mode de réalisation de l'invention dans laquelle le plot d'ancrage **56** comprend une tige d'ancrage **58** en forme de queue de sapin ayant une section rectangulaire.

On va maintenant décrire un second mode de réalisation du dispositif selon l'invention **110** à l'aide des figures **16** à **19**.

Les éléments du second mode de réalisation du dispositif qui sont identiques à ceux du premier mode de réalisation portent la même référence augmentée de la valeur cent.

Même si, par souci de simplicité, on n'a représenté que des plots d'ancrage ayant des tiges d'ancrage en forme de queue de sapin, les différents types de plots d'ancrage décrits ci-dessus sont évidemment utilisables dans le second mode de réalisation de l'invention.

Dans l'exemple illustré sur les figures **16** et **17**, la plaque d'appui **126** est constituée par la platine portant deux éléments de suspension **122**,**124** formant manchons.

Comme on le voit sur la figure **16**, la plaque d'appui **126** est sensiblement parallèle au plan Q défini par les deux plus grandes dimensions des logements **114** et **116**.

Un plot d'ancrage **128** s'étend sensiblement perpendiculairement à la plaque d'appui **126** tout en traversant celle-ci, ce plot d'ancrage comprenant une tête **130** et un corps **132**.

Comme on le voit sur la figure **16**, le plot d'ancrage **128** est disposé entre les deux éléments de suspension **122**,**124** de telle sorte que la tête **130** du plot d'ancrage **128** est en butée contre la face de la plaque d'appui **126** située du côté des éléments de suspension **122**,**124**, tandis que le corps s'étend depuis l'autre face de la plaque d'appui **126**.

L'embout **112** comporte également un cache **150** s'étendant perpendiculairement à la plaque d'appui **126**.

La figure **18** montre un exemple illustratif d'un dispositif de suspension en dehors de la portée de protection de l'invention, dans lequel la plaque d'appui **126** présente un premier prolongement **152** s'étendant depuis un premier bord **154** de la partie inférieure **118** de l'embout **112**.

La plaque d'appui **126**, destinée à prendre appui contre le long pan de sommier, permet avantageusement de stabiliser l'embout lorsqu'il est fixé au sommier.

Dans cette variante, le dispositif **110** comprend un premier plot d'ancrage **156** disposé dans ce premier prolongement **152** tout en traversant celui-ci.

De manière préférentielle, la plaque d'appui **126** comprend en outre un second prolongement **158** s'étendant depuis un second bord **160** de la partie inférieure **118** de l'embout **112** opposé au premier bord **154**. Comme on le voit sur la figure **18**, le dispositif **110** comprend un second plot d'ancrage **162** similaire au premier plot d'ancrage **156** disposé dans le second prolongement tout en traversant celui-ci.

Comme on le voit sur cette figure, les premier et second prolongements sont sensiblement coplanaires.

Autrement dit, le dispositif **110** selon l'invention présente de préférence un plan de symétrie sensiblement orthogonal au plan Q et transversal à l'embout.

Un intérêt de cette variante par rapport à celle représentée sur les figures **16** et **17** est que le dispositif comporte deux points d'ancrage constitués par les plots d'ancrage en conséquence de quoi la fixation au sommier est améliorée.

La figure **19** montre une variante du second mode de réalisation du dispositif **180** conforme à l'invention.

Dans cette variante, le dispositif de suspension **180** comprend des premier et second embouts **182**, **182'** identiques et similaires à celui représenté sur la figure **18** à ceci près que le premier prolongement s'étend dans un plan situé à distance du plan dans lequel s'étend le second prolongement.

Comme on le voit sur la figure **19**, les deux embouts **182** et **182'** sont disposés côte à côte en étant reliés par l'intermédiaire de leurs plaques d'appui **126**,**126'** respectives.

Plus précisément, le premier prolongement **152** du premier embout **182** et le second prolongement **158'** du second embout **182'** se chevauchent sur une zone de chevauchement dans laquelle est disposée un plot d'ancrage **184** similaire aux plots d'ancrage **156** et **162**.

On comprend donc que le plot d'ancrage **184** traverse les prolongements des premier et second embouts **182**,**182'** dans la zone de chevauchement, permettant ainsi la solidarisation entre les deux embouts **182,182'.**

Comme on le voit sur la figure **19**, le second prolongement du premier embout **182** et premier prolongement **152'** du second embout comprennent chacun un plot d'ancrage **186**,**186'** conforme à l'invention.

Un avantage de ce mode de réalisation est de pouvoir fixer les embouts deux par deux au sommier, permettant ainsi de diminuer le temps nécessaire à la fabrication d'un sommier de lattes.

La présente invention concerne également un procédé de fabrication d'un dispositif de suspension conforme à l'invention.

Selon un premier procédé de fabrication, l'embout et le plot d'ancrage sont moulés ensemble par bi-injection.

Selon un autre procédé de fabrication, l'embout est surmoulé sur le plot d'ancrage.

Pour la réalisation du dispositif selon l'invention, on peut par exemple utiliser comme matière du type rigide pour le plot d'ancrage : le polypropylène, le polyéthylène, le polystyrène ou le polyester.

Comme matière du type souple pour la réalisation de l'embout, on peut utiliser à titre d'exemples non limitatifs des matériaux thermoplastiques élastomères du type SBS, SEBS, TPU, TPEE, EVA.

On pourrait aussi concevoir un procédé multi-injection afin de réaliser un embout bi-matière où les éléments de suspension sont réalisés dans une matière souple tandis que les logements de lattes sont réalisés dans une matière rigide.

## Revendications

1. Dispositif de suspension (10, 110, 180) de lattes d'un sommier, comprenant au moins un embout (12, 12', 112, 182, 182') présentant une partie supérieure (13) qui comporte plusieurs logements (14, 114, 16, 116) pour accueillir, chacun, l'extrémité d'une latte, une partie inférieure (18, 118), et une partie intermédiaire (20) reliant la partie inférieure à la partie supérieure (13), **caractérisé en ce que** ledit embout est muni d'un unique plot d'ancrage (28, 28', 40, 50, 56, 128, 156, 162, 180), ledit embout et ledit plot d'ancrage étant réalisés en une seule pièce par moulage, **en ce que** la partie intermédiaire comporte au moins un élément de suspension (22, 24, 122, 124), **en ce que** la partie inférieure comporte une plaque d'appui (26, 126) destinée à venir en appui contre un long pan du sommier, et **en ce que** ledit plot d'ancrage est réalisé dans une matière plus rigide que celle de la plaque d'appui et s'étend perpendiculairement par rapport à la plaque d'appui tout en traversant celle-ci.

2. Dispositif selon la revendication 1, **caractérisé en ce que** les logements (14, 16) présentent, chacun, deux plus grandes dimensions (d1, d2) et **en ce que** la plaque d'appui (26) est sensiblement orthogonale au plan formé par lesdites deux plus grandes dimensions.

3. Dispositif selon la revendication 1 ou 2, **caractérisé en ce qu'**il comporte deux embouts (12, 12') munis respectivement d'un premier (28) et d'un second plot d'ancrage (28'), lesdits premier et second plots d'ancrage étant reliés ensemble par l'intermédiaire d'une entretoise (38).

4. Dispositif selon la revendication 3, **caractérisé en ce que** ladite entretoise (38) est réalisée dans la même matière rigide que celle desdits premier et second plots d'ancrage (28, 28').

5. Dispositif selon la revendication 1, **caractérisé en ce que** les logements (114, 116) présentent, chacun, deux plus grandes dimensions (d1, d2), et **en ce que** la plaque d'appui (126) est sensiblement parallèle au plan formé par lesdites deux plus grandes dimensions.

6. Dispositif selon la revendication 5, caractérisé en que la partie intermédiaire (120) comporte deux éléments de suspension (122, 124) positionnés sur la plaque d'appui (126) et en ce que le plot d'ancrage (128) est disposé entre les deux éléments de suspension.

7. Dispositif selon la revendication 5, **caractérisé en ce que** la plaque d'appui présente un premier prolongement (158) s'étendant depuis un premier bord de la partie inférieure, et **en ce que** le plot d'ancrage (186) est disposé dans ce premier prolongement.

8. Dispositif selon la revendication 7, **caractérisé en ce qu'**il comprend au moins deux embouts (182, 182') reliés ensemble par les prolongements de leurs plaques d'appui respectives.

9. Dispositif selon la revendication 8, **caractérisé en ce que** ces plaques d'appui respectives se chevauchent, et **en ce que** le plot d'ancrage d'un des deux embouts traverse les deux plaques d'appui dans la zone de chevauchement.

10. Dispositif selon l'une quelconque des revendications 1 à 9, **caractérisé en ce que** le plot d'ancrage (28, 28', 128) comprend une tige d'ancrage (34) ayant la forme d'une queue de sapin.

11. Dispositif selon l'une quelconque des revendications 1 à 9, **caractérisé en ce que** le plot d'ancrage (40) comprend une tige d'ancrage (42) ayant la forme d'une ogive munie d'un orifice débouchant.

12. Dispositif selon l'une quelconque des revendications 1 à 9, **caractérisé en ce que** le plot d'ancrage (50) comprend deux bras en « V » (52, 54) élastiquement déformables permettant un ancrage par clipsage.

13. Dispositif selon l'une quelconque des revendications 1 à 12, **caractérisé en ce que** le plot d'ancrage (28, 28', 40, 50, 56, 128, 156, 162, 184) comprend un corps (32, 42, 132) pourvu d'une tête (30, 130), le plot d'ancrage étant arrangé de telle sorte que la plaque d'appui est disposée entre la tête et le corps.

14. Dispositif selon la revendication 13, **caractérisé en ce que** le plot d'ancrage comporte en outre une gorge (48) disposée entre la tête (46) et le corps (42).

15. Dispositif selon la revendication 13 ou 14, **caractérisé en ce que** le plot d'ancrage comprend en outre un trou débouchant (36) disposé entre la tête (30, 46, 130) et le corps (32, 42, 132), le trou débouchant étant apte à contenir de la matière de l'embout.

16. Dispositif selon l'une quelconque des revendications 1 à 15, **caractérisé en ce que** la plaque d'appui (26, 126) s'étend selon une direction longitudinale de l'embout (12, 12', 112, 182, 182').

17. Procédé de fabrication d'un dispositif selon l'une quelconque des revendications 1 à 16, **caractérisé en ce que** le moulage est réalisé par bi-injection.

18. Procédé de fabrication d'un dispositif selon l'une quelconque des revendications 1 à 17, **caractérisé en ce que** l'embout est surmoulé sur le plot d'ancrage.

## Patentansprüche

1. Aufhängungsvorrichtung (10, 110, 180) für Latten eines Lattenrahmens, mindestens ein Ansatzstück (12, 12', 112, 182, 182') umfassend, das einen oberen Abschnitt (13) aufweist, der mehrere Aufnahmen aufweist (14, 114, 16, 116), um jeweils das Ende einer Latte aufzunehmen, einen unteren Abschnitt (18, 118) und einen Zwischenabschnitt (20), welcher den unteren Abschnitt mit dem oberen Abschnitt (13) verbindet, **dadurch gekennzeichnet, dass** das Ansatzstück mit einem einzigen Verankerungsbolzen (28, 28', 40, 50, 56, 128, 156, 162, 180) versehen ist, wobei das Ansatzstück und der Verankerungsbolzen einstückig durch Spritzgießen hergestellt werden, dadurch, dass der Zwischenabschnitt mindestens ein Federungselement aufweist (22, 24, 122, 124), dadurch, dass der untere Abschnitt eine Auflageplatte (26, 126) aufweist, die dazu bestimmt ist, an einer Längsseite des Lattenrostes zur Anlage zu kommen, und dadurch, dass der Verankerungsbolzen aus einem steiferen Material hergestellt wird als das der Auflageplatte und sich quer im Verhältnis zu der Auflageplatte erstreckt, wobei er durch sie hindurchgeht.

2. Vorrichtung nach Anspruch 1, **dadurch gekennzeichnet, dass** die Aufnahmen (14, 16) jeweils zwei größere Abmessungen (d1, d2) aufweisen und dadurch, dass die Auflageplatte (26) im Wesentlichen orthogonal zu der Ebene verläuft, die durch die beiden größeren Abmessungen ausgebildet werden.

3. Vorrichtung nach Anspruch 1 oder 2, **dadurch gekennzeichnet, dass** sie zwei Ansatzstücke (12, 12') aufweist, die jeweils mit einem ersten (28) und einem zweiten Verankerungsbolzen (28') versehen sind, wobei der erste und der zweite Verankerungsbolzen miteinander durch eine Querstrebe (38) verbunden werden.

4. Vorrichtung nach Anspruch 3, **dadurch gekennzeichnet, dass** die Querstrebe (38) aus demselben steifen Material hergestellt wird, wie das des ersten und zweiten Verankerungsbolzens (28, 28').

5. Vorrichtung nach Anspruch 1, **dadurch gekennzeichnet, dass** die Aufnahmen (114, 116) jeweils zwei größere Abmessungen (d1, d2) aufweisen und dadurch, dass die Auflageplatte (126) im Wesentlichen parallel zu der Ebene verläuft, die durch die beiden größeren Abmessungen ausgebildet werden.

6. Vorrichtung nach Anspruch 5, **dadurch gekennzeichnet, dass** der Zwischenabschnitt (120) zwei Federungselemente (122, 124) aufweist, die auf der Auflageplatte (126) positioniert sind, und dadurch, dass der Verankerungsbolzen (128) zwischen den beiden Federungselementen angeordnet ist.

7. Vorrichtung nach Anspruch 5, **dadurch gekennzeichnet, dass** die Auflageplatte eine erste Verlängerung (158) aufweist, die sich von einem ersten Rand des unteren Abschnittes erstreckt, und dadurch, dass der Verankerungsbolzen (186) in dieser ersten Verlängerung angeordnet ist.

8. Vorrichtung nach Anspruch 7, **dadurch gekennzeichnet, dass** sie mindestens zwei Ansatzstücke (182, 182') umfasst, die durch die Verlängerungen ihrer jeweiligen Auflageplatten miteinander verbunden werden.

9. Vorrichtung nach Anspruch 8, **dadurch gekennzeichnet, dass** sich diese jeweiligen Auflageplatten überlappen, und dadurch, dass der Verankerungsbolzen von einem der beiden Ansatzstücke in dem Überlappungsbereich durch die beiden Auflageplatten hindurchgeht.

10. Vorrichtung nach irgendeinem der Ansprüche 1 bis 9, **dadurch gekennzeichnet, dass** der Verankerungsbolzen (28, 28', 128) einen Verankerungsschaft (34) aufweist, der die Gestalt eines tannenbaumförmigen Endstückes hat.

11. Vorrichtung nach irgendeinem der Ansprüche 1 bis 9, **dadurch gekennzeichnet, dass** der Verankerungsbolzen (40) einen Verankerungsschaft (34) aufweist, der die Gestalt eines Spitzkegels mit einer Austrittsöffnung hat.

12. Vorrichtung nach irgendeinem der Ansprüche 1 bis 9, **dadurch gekennzeichnet, dass** der Verankerungsbolzen (50) zwei V-förmige Arme (52, 54) umfasst, die elastisch verformbar sind und eine Verankerung durch Klipsen ermöglichen.

13. Vorrichtung nach irgendeinem der Ansprüche 1 bis 12, **dadurch gekennzeichnet, dass** der Verankerungsbolzen (28, 28', 40, 50, 56, 128, 156, 162, 184) einen Körper (32, 42, 132) umfasst, der mit einem Kopf (30, 130) ausgestattet ist, wobei der Verankerungsbolzen dergestalt angeordnet ist, dass die Auflageplatte zwischen dem Kopf und dem Körper angeordnet ist.

14. Vorrichtung nach Anspruch 13, **dadurch gekennzeichnet, dass** der Verankerungsbolzen außerdem eine Nut (48) aufweist, die zwischen dem Kopf (46) und dem Körper (42) angeordnet ist.

15. Vorrichtung nach Anspruch 13 oder 14, **dadurch gekennzeichnet, dass** der Verankerungsbolzen außerdem ein Austrittsloch (36) aufweist, das zwischen dem Kopf (30, 46, 130) und dem Körper (32, 42, 132) angeordnet ist, wobei das Austrittsloch in der Lage ist, Material des Ansatzstückes zu enthalten.

16. Vorrichtung nach irgendeinem der Ansprüche 1 bis 15, **dadurch gekennzeichnet, dass** die Auflageplatte (26, 126) sich gemäß einer länglichen Richtung des Ansatzstückes (12, 12', 112, 182, 182') erstreckt.

17. Herstellungsverfahren einer Vorrichtung nach irgendeinem der Ansprüche 1 bis 16, **dadurch gekennzeichnet, dass** das Spritzgießen durch Zweikomponenteneinspritzen erfolgt.

18. Herstellungsverfahren einer Vorrichtung nach irgendeinem der Ansprüche 1 bis 17, **dadurch gekennzeichnet, dass** das Ansatzstück auf den Verankerungsbolzen aufgeformt ist.

## Claims

1. A suspension device (10, 110, 180) for suspending slats of a bed base, the device comprising at least one endpiece (12, 12', 112, 182, 182') presenting a top portion (13) having a plurality of housings (14, 114, 16, 116) each for receiving one end of a slat, a bottom portion (18, 118), and an intermediate portion (20) connecting the bottom portion to the top portion (13), the device being **characterized in that** said endpiece is provided with a single anchor peg (28, 28', 40, 50, 56, 128, 156, 162, 180), said endpiece and said anchor peg being made as a single-piece molding, **in that** the intermediate portion includes at least one suspension element (22, 24, 122, 124), **in that** the bottom portion includes a bearing plate (26, 126) for bearing against a long face of the bed base, and **in that** said anchor peg is made of a material that is more rigid than the material of the bearing plate and extends perpendicularly relative to the bearing plate, while passing therethrough.

2. A device according to claim 1, **characterized in that** each housing (14, 16) presents two longer dimensions (d1, d2) and **in that** the bearing plate (26) is substantially orthogonal to the plane formed by said two longer dimensions.

3. A device according to claim 1 or claim 2, **characterized in that** it includes two endpieces (12, 12') respectively provided with first and second anchor pegs (28, 28'), said first and second anchor pegs being connected together via a spacer (38).

4. A device according to claim 3, **characterized in that** said spacer (38) is made of the same rigid material as the material of said first and second anchor pegs (28, 28').

5. A device according to claim 1, **characterized in that** each housing (114, 116) presents two longer dimensions (d1, d2) and **in that** the bearing plate (126) is substantially parallel to the plane formed by said two longer dimensions.

6. A device according to claim 5, **characterized in that** the intermediate portion (120) includes two suspension elements (122, 124) positioned on the bearing plate (126) and **in that** the anchor leg (128) is arranged between the two suspension elements.

7. A device according to claim 5, **characterized in that** the bearing plate presents a first extension (158) extending from a first edge of the bottom portion, and **in that** the anchor peg (186) is arranged in this first extension.

8. A device according to claim 7, **characterized in that** it includes at least two endpieces (182, 182') connected together by the extensions of their respective bearing plates.

9. A device according to claim 8, **characterized in that** these respective bearing plates overlap, and **in that** the anchor peg of one of the two endpieces passes through the two bearing plates in the overlap zone.

10. A device according to any one of claims 1 to 9, **characterized in that** the anchor peg (28, 28', 128) includes an anchor rod (34) that is Christmas tree-shaped.

11. A device according to any one of claims 1 to 9, **characterized in that** the anchor peg (40) includes an anchor rod (42) that is bullet-shaped with an open orifice.

12. A device according to any one of claims 1 to 9, **characterized in that** the anchor peg (50) has two elastically deformable V-shaped arms (52, 54) providing anchoring by clip-fastening.

13. A device according to any one of claims 1 to 12, **characterized in that** the anchor peg (28, 28', 40, 50, 56, 128, 156, 162, 184) has a body (32, 42, 132) provided with a head (30, 130), the anchor peg being arranged in such a manner that the bearing plate is disposed between the head and the body.

14. A device according to claim 13, **characterized in that** the anchor peg also includes a groove (48) disposed between the head (46) and the body (42).

15. A device according to claim 13 or claim 14, **characterized in that** the anchor peg also includes an open hole (36) disposed between the head (30, 46, 130) and the body (32, 42, 132), the open hole being suitable for containing material of the endpiece.

16. A device according to any one of claims 1 to 15, **characterized in that** the bearing plate (26, 126) extends in a longitudinal direction of the endpiece (12, 12', 112, 182, 182').

17. A method of fabricating a device according to any one of claims 1 to 16, **characterized in that** the molding is performed by bi-injection.

18. A method of fabricating a device according to any one of claims 1 to 17, **characterized in that** the endpiece is over molded onto the anchor peg.
